# EUROPÄISCHE PATENTSCHRIFT

(11) **EP 0 877 162 B1**
(45) Veröffentlichungstag und Bekanntmachung des Hinweises auf die Patenterteilung: **09.07.2003**
(21) Anmeldenummer: 98107614.4
(22) Anmeldetag: 27.04.1998
(51) Int. Cl.: F02M 55/00, F02M 55/04

(54) **Einrichtung zur Hochdruck-Einspritzung von Kraftstoff**
Device for high pressure fuel injection
Dispositif d'injection de carburant à haute pression

(30) Priorität: 10.05.1997 DE 19719801
(43) Veröffentlichungstag der Anmeldung: 11.11.1998
(73) Patentinhaber: Volkswagen Aktiengesellschaft, 38436 Wolfsburg (DE)
(72) Erfinder: Stehr, Hartmut, Dipl.-Ing., 38518 Gifhorn (DE); Lautrich, Guido, 13469 Berlin (DE)

(56) Entgegenhaltungen:
- EP-A- 0 728 940
- WO-A-98/16730
- DE-A- 3 309 854
- DE-A- 4 216 068
- DE-A- 19 600 256
- US-A- 4 231 342

## Beschreibung

Die Erfindung betrifft eine Einrichtung zur Hochdruck-Einspritzung von Kraftstoff gemäß dem Oberbegriff des Patentanspruches 1.

Aus der gattungsgemäßen DE 196 00 256 A1 ist eine Hochdruckeinspritzungseinrichtung mit einem Vorlauf und einem Rücklauf für Kraftstoff bekannt, wobei zwischen Vor- und Rücklauf eine von einem Rückschlagventil beherrschte Strömungsverbindung vorgesehen ist. Beim Auftreten von Druckspitzen im Kraftstoff des Vorlaufes öffnet das federbelastete Rückschlagventil und entspannt diese in den Kraftstoffrücklauf. In Spalte 1 dieses Dokumentes sind ausführlich die für die Entstehung von Geräuschen bei einer Kraftstoffhochdruckeinspritzung wesentlichen Gründe genannt.

Aus der DE 42 16 068 A1 ist ein Gleichdruckventil zum Einbau in eine Förderleitung zwischen einem Pumpenarbeitsraum einer Kraftstoffeinspritzpumpe und einer Einspritzstelle einer zu versorgenden Brennkraftmaschine der Gestalt bekannt, daß in dem Gleichdruckventilkörper eine geneigt verlaufende Zuströmleitung sowie eine hierzu ebenfalls geneigt verlaufende und diese schneidende Rückströmleitung für Kraftstoff vorgesehen sind. Von dem gemeinsamen Schnittpunkt aus geht eine Förderleitung zur Einspritzstelle ab. Im Zuge der Zuströmleitung ist ein Druckventil angeordnet, welches am Ende einer Hochdruckförderung schlagartig die Zuströmleitung verschließt. Im Zuge der Rückströmleitung ist ein in entgegengesetzter Richtung dazu öffnendes Druckventil zum Abbau der am Ende der Hochdruckförderung verursachten Druckwellen vorgesehen. Um den Öffnungsvorgang von dessen Ventilschließglied zu verzögern, ist diesem rücklaufseitig angeordneten Druckventil eine Drosselstelle nachgeschaltet, für deren Ausbildung verschiedene Vorschläge gemacht werden.

Der Erfindung liegt die Aufgabe zugrunde, eine gattungsgemäße Einrichtung zur Hochdruck-Einspritzung von Kraftstoff dahingehend zu verbessern, daß in baulich einfacher Art und Weise unter Vermeidung von zusätzlichen Leitungen in dem Vorlauf auftretende Druckspitzen kavitationsvermeidend über den Rücklauf entspannt werden.

Die Lösung dieser Aufgabe gelingt mit den Merkmalen des Patentanspruches 1. Vorteilhafte Ausgestaltungen der Erfindung sind in den abhängigen Ansprüchen angegeben.

Erfindungsgemäß ist vorgesehen, daß in einem kraftstofführenden Bauteil Vorlauf und Rücklauf jeweils als im wesentlichen parallel zueinander verlaufende Vorlaufleitung bzw. Rücklaufleitung ausgebildet sind und daß das Ventilmittel quer zur Strömungsrichtung des Kraftstoffes den Rücklauf durchsetzt und dabei in diesen Rücklauf seitlich begrenzenden Wandungen gestützt angeordnet ist.
Vorteilhafterweise ist somit keinerlei zusätzliche Leitung zwischen Vorlauf und Rücklauf vorgesehen, vielmehr ist das Ventilmittel unmittelbar in die betroffenen Wandungen eingesetzt, wobei bei einer relativ nahen Anordnung vom Vorlauf zum Rücklauf der für das Ventilmittel erforderliche Bauraum durch dessen Anordnung im Rücklauf gewonnen wird.
Das so eingesetzte Ventilmittel wirkt als Druckschwingungstilger und bietet zusätzlich den erheblichen Vorteil, daß während des Öffnens des Ventiles vergleichsweise kühler Kraftstoff aus dem Vorlauf in den Rücklauf eingespeist wird. Dieses ist insbesondere dann von Vorteil, wenn der durch den Vorlauf strömende Kraftstoff Hochdruckkraftstoffeinspritzeinrichtungen zugeführt wird, welche gemeinsam mit einem Wärmeeintrag aus dem kraftstofführenden Bauteil in erheblichem Maße den überschüssigen Kraftstoff erwärmen. Dieser wird auf dann vergleichsweise hohem Temperaturniveau über den Rücklauf wieder dem Vorlauf zugeführt und verschlechtert üblicherweise das Einspritzverhalten der Hochdruckeinspritzeinrichtungen deutlich.
Die Erfindung bietet somit einerseits den Vorteil, daß durch den Druckschwingungstilger die durch die Kraftstoffeinspritzeinrichtungen verursachten Druckschwankungen geräuschvermindernd über den Rücklauf abgebaut werden, andererseits wird eine Absenkung des gesamten Kraftstofftemperaturniveaus erzielt.

Bevorzugt ist vorgesehen, daß eine der seitlichen Wandungen des Rücklaufes, die dem Vorlauf beabstandet liegt, eine Außenwand des kraftstofführenden Bauteiles bildet. Hierdurch ist es in weiterer vorteilhafter Ausgestaltung möglich, durch Einbringen einer Durchgangsöffnung in dieser Außenwand sowie in einer Trennwand zwischen Rücklauf und Vorlauf ein das Ventilmittel aufnehmendes Ventilgehäuse einzustecken bzw. einzuschrauben.

Besonders bevorzugt ist dabei vorgesehen, daß das Ventilgehäuse an einer gestuften Durchgangsöffnung der Trennwand zur Anlage kommt.

In einer baulich besonders einfachen Form ist das Ventilgehäuse bevorzugt rotationssymmetrisch ausgebildet und mit einem das Rückschlagventil aufnehmenden Innenraum versehen. Eine Einströmöffnung hierzu ist dem Vorlauf im eingebauten Zustand zugewandt.

Für einen verbesserten Abbau auch geringerer Druckspitzen sowie zur weiteren Verbesserung des Temperaturniveaus des Kraftstoffes ist es bevorzugt vorgesehen, daß entweder parallel oder in Reihenschaltung zur Wirkungsweise des Ventilmittels eine Drosselstelle zwischen Vorlauf und Rücklauf vorgesehen ist. Hierdurch gelangt bei Parallelschaltung ständig ein gewisser Anteil von kühlem Kraftstoff zur Absenkung des Temperaturniveaus in den Rücklauf. Weiterhin wird durch diese Drossel das Strömungsverhalten des Kraftstoffes im Vorlauf verbessert.

Insbesondere bei einer Ausbildung der Kraftstoffeinspritzeinrichtungen als Pumpedüseelemente oder als Steckpumpe kann aufgrund des verbesserten Strömungsverhaltens die Hohlraumbildung im Vorlauf vermindert beziehungsweise vollständig vermieden werden, wodurch das mittlere, statische Druckniveau in diesem Vorlauf abgesenkt werden kann, was zu einem verbesserten Füllverhalten der Kraftstoffeinspritzvorrichtungen sowie verbesserter Akustik und einer geringeren Leistungsaufnahme der für das Druckniveau zuständigen Kraftstoffpumpe zur Folge hat.
Weitere Merkmale und Vorteile der Erfindung ergeben sich aus den abhängigen Ansprüchen sowie dem nachfolgend anhand einer Zeichnung näher erläuterten Ausführungsbeispiel.
Es zeigen:
- Figur 1: einen Querschnitt durch eine erfindungsgemäße Einrichtung,
- Figur 2: schematisch das Funktionsprinzip bei einer Parallelschaltung und
- Figur 3: schematisch das Funktionsprinzip bei einer Reihenschaltung.

Ein als Zylinderkopf 1 einer Hubkolben-Brennkraftmaschine ausgebildetes, kraftstofführendes Bauteil ist mit einem als Vorlaufleitung 2 ausgebildeten Vorlauf 3 und einem als Rücklaufleitung 4 ausgebildeten Rücklauf 5 für Kraftstoff versehen. Beide Leitungen 2, 4 verlaufen parallel zueinander und um eine Trennwand 6 zueinander beabstandet. Gegenüberliegend zu dieser Trennwand 6 ist eine Außenwand 7 des Zylinderkopfes 1 dargestellt.

Quer zur durch Pfeile dargestellten Strömungsrichtung des Kraftstoffes ist in die Rücklaufleitung 4 ein ein Ventilmittel 8 aufnehmendes Ventilgehäuse 9 eingesetzt. Zu diesem Zwecke sind in der Außenwand 7 sowie der Trennwand 6 koaxial zueinander liegende Durchgangsöffnungen 10 und 11 vorgesehen.

Das Ventilgehäuse 9 ist rotationssymmetrisch ausgebildet und weist einen Innenraum 12 mit einer Einströmöffnung 30 auf. In diesem ist das als Rückschlagventil 13 ausgebildete Ventilmittel 8 dergestalt angeordnet, daß auf einem dem Vorlauf 3 zugeordneten Ventilsitz 14 eine von einer Feder 15 belastete und als Verschlußglied wirkende Kugel 16 anliegt. Ein von dieser Kugel 16 abgewandt liegendes Auflager 25 für die Feder 15 wird durch eine von einer Außenseite 17 des Ventilgehäuses 9 her eingebrachte Innenschraube 18 gebildet. Der Öffnungsdruck des Rückschlagventiles 13 ist somit über die Einschraubtiefe der Innenschraube 18 in die Durchgangsöffnung 12 einstellbar.

Das Ventilgehäuse 9 trägt im Bereich der Außenwand 7 ein in diese eingeschraubtes Gewinde 19 und weist im Bereich der Trennwand 6 einen Bund 20 zur Anlage an einer Stufe 21 der Durchgangsöffnung 11 auf.

Im Bereich der Kraftstoffdurchströmung des Rücklaufes 5 weist das Ventilgehäuse 9 eine querschnittsvermindernde Nut 22 sowie eine sich quer in dieser Nut 22 erstreckende Drossel 23 in Form einer Drosselbohrung 24 auf.

Alternativ zu dieser zuvor beschriebenen Reihenschaltung von Rückschlagventil 13 und Drossel 23, welche schematisch in Figur 3 gezeigt ist, kann alternativ eine Parallelschaltung gemäß Figur 2 vorgesehen sein. Hierfür kann beispielsweise, wie in Figur 1 nur schematisch und strichpunktiert dargestellt, eine weitere Drossel 26 in Form einer Drosselleitung 27 im Ventilgehäuse 9 als Bypass derart vorgesehen sein, daß ein Eintritt mit dem Vorlauf 3 verbunden ist und der Austritt in den Rücklauf 5 mündet. Die Drosselleitung 27 sorgt somit unabhängig von der Stellung der Kugel 16 für einen ständigen Teilstrom von relativ kühlem Vorlaufkraftstoff in den bereits erwärmten Rücklaufkraftstoff und senkt somit die Rücklauftemperatur. Des weiteren bewirkt diese Drosselleitung 27 bereits eine Dämpfung der im Vorlauf 3 pulsierenden Kraftstoffsäule.

Der Einbauort des Ventilgehäuses 9 in den Zylinderkopf 1 ist bevorzugt an einem Ende des Zylinderkopfes 1 vorgesehen, insbesondere zwischen einer endseitigen Zylinderkopfwandung und deren benachbartem Zylinder Nummer 1. Alternativ kann eine Anordnung zwischen erstem und zweitem Zylinder einer mehrzylindrigen Brennkraftmaschine vorgesehen sein. Hierbei erfolgt die Einspeisung des Kraftstoffes in den Vorlauf 3 von der gegenüberliegenden Zylinderkopfwandung aus. Bezogen auf dieser Einspeisstelle für den Kraftstoff ist die im Vorlauf 3 befindliche Kraftstoffsäule bezüglich Zylinder 1 beziehungsweise Zylinder 2 am längsten, das heißt sie weist ein vergleichsweise großes Volumen auf. Diese im Vorlauf 3 befindliche Kraftstoffsäule wird durch die Absteuerung der beispielsweise als Pumpedüseelemente ausgebildeten Kraftstoffeinspritzeinrichtungen in Bewegung versetzt, was ohne die erfindungsgemäße Einrichtung zu der bekannten Kavitationsbildung und den damit verbundenen Füll- und Geräuschproblemen führt. Der Einbauort des Ventilgehäuses 9 im Bereich der maximalen Länge dieser Kraftstoffsäule, das heißt benachbart zu Zylinder 1 bzw. 2, ist daher besonders wirksam.

## Patentansprüche

1. Einrichtung zur Hochdruck-Einspritzung von Kraftstoff, mit einem von einer Kraftstoffpumpe gespeisten Vorlauf (3) und einem mit diesem in Strömungsverbindung stehenden Rücklauf (5) für überschüssigen Kraftstoff,
wobei im Zuge dieser Strömungsverbindung ein Ventilmittel (8) angeordnet ist, welches im Vorlauf (3) auftretende Druckspitzen durch Öffnen in den Rücklauf (5) entspannt,
**dadurch gekennzeichnet, daß** der Vorlauf (3) als Vorlaufleitung (2) und der Rücklauf (5) als im wesentlichen parallel dazu verlaufende Rücklaufleitung (4) in einem kraftstoffführenden Bauteil ausgebildet sind, und daß das Ventilmittel (8) quer zur Strömungsrichtung den Rücklauf (5) durchsetzend in diesen Rücklauf (5) seitlich begrenzenden Wandungen gestützt angeordnet ist.

2. Einrichtung nach Anspruch 1, **dadurch gekennzeichnet, daß** eine zum Vorlauf (3) beabstandet liegende Wandung eine Außenwand (7) des Bauteiles bildet.

3. Einrichtung nach Anspruch 1 oder Anspruch 2, **dadurch gekennzeichnet, daß** das Ventilmittel (8) ein federbelastetes Rückschlagventil (13) aufweist, welches nach dem durch die Druckspitzen bedingten Öffnen eine Einströmöffnung (30) in ein das Rückschlagventil (13) aufnehmendes Ventilgehäuse (9) freigibt, dessen Innenraum (12) über eine Drossel (23) mit dem Rücklauf (5) verbunden ist.

4. Einrichtung nach Anspruch 1 oder Anspruch 2, **dadurch gekennzeichnet, daß** das Ventilmittel (8) ein ein federbelastetes Rückschlagventil (13) aufnehmendes Ventilgehäuse (9) aufweist, in welchem eine als Bypass zum Rückschlagventil (13) wirksame Drossel (26) zwischen Vorlauf (3) und Rücklauf (5) angeordnet ist.

5. Einrichtung nach Anspruch 3 oder Anspruch 4, **dadurch gekennzeichnet, daß** die eine Wandung als eine Außenwand (7) des Gehäuses und die andere Wandung als eine Trennwand (6) zwischen Vorlauf (3) und Rücklauf (5) ausgebildet ist und das Ventilgehäuse (9) in Durchgangsöffnungen (10, 11) dieser Wandungen (7, 6) abgestützt angeordnet ist.

6. Einrichtung nach einem oder mehreren der vorhergehenden Ansprüche 3 bis 5, **dadurch gekennzeichnet, daß** das Ventilgehäuse (9) rotationssymmetrisch ausgebildet und mit einem das Rückschlagventil (13) aufnehmenden Innenraum (12) versehen ist, wobei eine in diesen eingesetzte Innenschraube (18) ein Auflager (25) für die das Verschlußglied in Schließstellung belastende Feder (15) bereitstellt.

7. Einrichtung nach einem oder mehreren der vorhergehenden Ansprüche, **dadurch gekennzeichnet, daß** die Vorlaufleitung (2) und die Rücklaufleitung (4) parallel zueinander verlaufend in einem Zylinderkopf (1) einer Hubkolben-Brennkraftmaschine angeordnet sind, und ein das Ventilmittel (8) aufnehmendes Ventilgehäuse (9) in koaxial zueinander angeordneten Durchgangsöffnungen (10) bzw. (11) einer Außenwand (7) des Zylinderkopfes (1) bzw. einer Trennwand (6) zwischen Vorlaufleitung (2) und Rücklaufleitung (4) von außen zugänglich angeordnet ist.

8. Einrichtung nach Anspruch 7, **dadurch gekennzeichnet, daß** die Vorlaufleitung (2) von einer endseitigen Zylinderkopfwandung aus mit Kraftstoff gespeist ist und das Ventilgehäuse (9) im Bereich der gegenüberliegenden Zylinderkopfwandung eingesetzt ist.

## Claims

1. Device for the high-pressure injection of fuel, having a feed (3) fed by a fuel pump, and a return (5) for excess fuel connected in terms of flow to the said feed, with a valve means (8) being arranged in the course of this flow connection, the said valve means relieving pressure peaks occurring in the feed (3) by opening into the return (5), **characterized in that** the feed (3) is designed as a feed line (2) and the return (5) as a return line (4) running essentially parallel thereto in a fuel-conducting component, and **in that** the valve means (8) passing through the return (5) transversely with respect to the direction of flow is supported in walls bounding this return (5) laterally.

2. Device according to Claim 1, **characterized in that** a wall spaced apart from the feed (3) forms an outer wall (7) of the component.

3. Device according to Claim 1 or Claim 2, **characterized in that** the valve means (8) has a spring-loaded nonreturn valve (13) which, after the opening caused by the pressure peaks, opens up an inflow opening (30) into a valve housing (9) which accommodates the nonreturn valve (13) and the interior (12) of which is connected to the return (5) via a restrictor (23).

4. Device according to Claim 1 or Claim 2, **characterized in that** the valve means (8) has a valve housing (9) which accommodates a spring-loaded nonreturn valve (13) and in which a restrictor (26), which is effective as a bypass to the nonreturn valve (13), is arranged between the feed (3) and return (5).

5. Device according to Claim 3 or Claim 4, **characterized in that** the one wall is designed as an outer wall (7) of the housing and the other wall is designed as a separating wall (6) between the feed (3) and return (5), and the valve housing (9) is supported in passage openings (10, 11) in these walls (7, 6).

6. Device according to one or more of the preceding Claims 3 to 5, **characterized in that** the valve housing (9) is of rotationally symmetrical design and is provided with an interior space (12) accommodating the nonreturn valve (13), with an internal screw (18) inserted into the said interior space providing a support (25) for the spring (15) loading the closure element in the closing position.

7. Device according to one or more of the preceding claims, **characterized in that** the feed line (2) and the return line (4) are arranged running parallel to each other in a cylinder head (1) of a reciprocating internal combustion engine, and a valve housing (9) accommodating the valve means (8) is arranged in a manner such that it is accessible from the outside in passage openings (10) and (11) arranged coaxially with each other in an outer wall (7) of the cylinder head (1) and, respectively, in a separating wall (6) between the feed line (2) and return line (4).

8. Device according to Claim 7, **characterized in that** the feed line (2) is fed with fuel from an end wall of the cylinder head and the valve housing (9) is inserted in the region of the opposite wall of the cylinder head.

## Revendications

1. Dispositif d'injection de carburant à haute pression, comprenant une partie aller (3) alimentée par une pompe à carburant et une partie retour (5) en liaison fluidique avec celle-ci, pour le carburant en excès,
dans lequel un moyen de soupape (8) est disposé dans le passage de cette liaison fluidique, lequel détend les pointes de pression se produisant dans la partie aller (3) par une ouverture dans la partie retour (5), **caractérisé en ce que** la partie aller (3) est réalisée en tant que conduite aller (2) et la partie retour (5) est réalisée en tant que conduite de retour (4) s'étendant essentiellement parallèlement à celle-ci dans un composant guidant le carburant, et **en ce que** le moyen de soupape (8) est disposé transversalement à la direction d'écoulement à travers la partie retour (5), tout en étant supporté dans des parois limitant latéralement cette partie retour (5).

2. Dispositif selon la revendication 1, **caractérisé en ce qu'**une paroi espacée de la partie aller (3) forme une paroi extérieure (7) du composant.

3. Dispositif selon la revendication 1 ou la revendication 2, **caractérisé en ce que** le moyen de soupape (8) présente un clapet anti-retour (13) chargé par ressort, qui, après l'ouverture provoquée par les pointes de pression, libère une ouverture d'amenée (30) dans un logement de soupape (9) recevant le clapet anti-retour (13), dont l'espace interne (12) est raccordé par un étranglement (23) à la partie retour (5).

4. Dispositif selon la revendication 1 ou la revendication 2, **caractérisé en ce que** le moyen de soupape (8) présente un logement de soupape (9) recevant un clapet anti-retour (13) chargé par ressort, dans lequel un étranglement (26) agissant en tant que dérivation par rapport au clapet anti-retour (13) est disposé entre la partie aller (3) et la partie retour (5).

5. Dispositif selon la revendication 3 ou la revendication 4, **caractérisé en ce qu'**une paroi est réalisée en tant que paroi extérieure (7) du logement et l'autre paroi est réalisée en tant que paroi de séparation (6) entre la partie aller (3) et la partie retour (5) et le logement de soupape (9) est disposé tout en étant supporté dans des ouvertures de passage (10, 11) de ces parois (7, 6).

6. Dispositif selon l'une quelconque ou plusieurs des revendications précédentes 3 à 5, **caractérisé en ce que** le logement de soupape (9) est réalisé avec une symétrie de révolution et est pourvu d'un espace interne (12) recevant le clapet anti-retour (13), une vis intérieure (18) insérée dans cet espace interne fournissant un appui (25) pour le ressort (15) forçant l'organe de fermeture dans la position de fermeture.

7. Dispositif selon l'une quelconque ou plusieurs des revendications précédentes, **caractérisé en ce que** la conduite aller (2) et la conduite de retour (4) s'étendent parallèlement l'une à l'autre dans une culasse de cylindre (1) d'un moteur à combustion interne et à pistons alternatifs et un logement de soupape (9) recevant le moyen de soupape (8) est disposé de manière accessible depuis l'extérieur dans des ouvertures de passage (10), respectivement (11) disposées coaxialement l'une à l'autre d'une paroi extérieure (7) de la culasse de cylindre (1) ou d'une paroi de séparation (6) entre la conduite aller (2) et la conduite de retour (4).

8. Dispositif selon la revendication 7, **caractérisé en ce que** la conduite aller (2) est alimentée en carburant depuis une paroi terminale de la culasse de cylindre et le logement de soupape (9) est inséré dans la région de la paroi opposée de la culasse de cylindre.
